# EUROPÄISCHE PATENTSCHRIFT

(11) **EP 1 582 643 B1**
(45) Veröffentlichungstag und Bekanntmachung des Hinweises auf die Patenterteilung: **29.09.2010**
(21) Anmeldenummer: 05006614.1
(22) Anmeldetag: 24.03.2005
(51) Int. Cl.: E04B 2/96

(54) **Pfosten-Riegel-System mit geringer Ansichtsbreite**
Mullion-Transom system with less visible supports
Système de montant/traverse avec les appuis moins évidents

(30) Priorität: 01.04.2004 DE 102004016215
(43) Veröffentlichungstag der Anmeldung: 05.10.2005
(73) Patentinhaber: Frener & Reifer Metallbau GmbH, 39042 Brixen (IT)
(72) Erfinder: Reifer, Franz, 39040 Vahrn (IT)
(74) Vertreter: Becker Kurig Straus

(56) Entgegenhaltungen:
- CH-A- 542 331
- DE-A1- 19 800 190
- FR-A- 2 827 322
- US-A- 2 845 154

## Beschreibung

Die Erfindung bezieht sich auf ein Pfosten-Riegel-System mit einer geringen Ansichtsbreite.

Pfosten-Riegel-Systeme werden zur Konstruktion von Bauten eingesetzt, bei denen Glas- oder andere Platten verwendet werden. Beispiele sind Schaufenster, Glas- oder verkleidete Fassaden, Wintergärten und ähnliche Einsatzzwecke. Grundlegend weisen diese Pfosten-Riegel-Systeme eine Tragkonstruktion auf, die Elemente in vertikaler Richtung (Pfosten) und Elemente in horizontaler Richtung (Riegel) umfasst. Diese Tragkonstruktion kann beispielsweise aus einem Stahlprofil hergestellt sein.

Mittels als horizontale bzw. vertikale Druckleisten bezeichneten Profilen werden Glasplatten an die Tragkonstruktion gedrückt bzw. in einer vorbestimmten Stellung gehalten. Zwischen den Druckleisten und den Glasplatten einerseits sowie zwischen den Glasplatten und den Pfosten bzw. Riegeln (im folgenden als Tragelemente bezeichnet) andererseits sind Dichtungen vorgesehen, die unter anderem eine direkte Berührung des Glases mit den metallischen Konstruktionselementen verhindern.

Um die erforderlichen Flächenpresskräfte zum Halten der Glasplatten zu erhalten, werden die Druckleisten durch Schrauben mit den Tragelementen verbunden. Da auch in diesem Fall eine direkte Berührung zwischen dem Glas und dem metallischen Werkstoff der Schraube zu verhindern ist, müssen diese Schrauben mit einer Ummantelung aus einem geeigneten Werkstoff, beispielsweise mit einem Kunststoff beschichtet sein. Aus Gründen der Festigkeit müssen diese Schrauben einen vorbestimmtem Mindestdurchmesser aufweisen.

Bedingt durch die Konstruktion eines solchen Pfosten-Riegel-Systems, die eine endgültige Montage der einzelnen Elemente erst auf der Baustelle ermöglicht, ist dort eine Vielzahl von Arbeitsschritten erforderlich.

Auf Grund dieses Mindestdurchmessers der Schrauben, der Breite der Schutzummantelung und den Abmessungen der notwendigen Dichtungen ergeben sich Mindestbreiten für die Druckleisten, die als Ansichtsbreite bezeichnet werden. Diese Ansichtsbreiten können bei Pfosten-Riegel-Systemen gemäß dem Stand der Technik aus Festigkeitsgründen nicht weiter verringert werden, was die architektonischen Gestaltungsmöglichkeiten unvorteilhaft einschränkt.

In der DE 43 32 406 A1 ist beispielsweise ein Pfosten-Riegel-System offenbart, bei dem zwischen Tragelementen und den Druckleisten vorhandene Trennstege sowohl als Schutzummantelung als auch in Verbindung mit einer Schraube als Verbindungselement dienen. Auch in diesem Beispiel gemäß dem Stand der Technik sind vorbestimmte Mindestdurchmesser für die Schrauben und damit auch Mindestbreiten für die Trennstege notwendig.

Es ist die Aufgabe der Erfindung ein schlankes Pfosten-Riegel-System für ein Bauwerk mit einer Tragkonstruktion bereitzustellen, das eine geringe Ansichtsbreite aufweist, und bei dem die Tragkonstruktion geeignet ist, Platten aufzunehmen.

Ein vorteilhafter Gesichtspunkt der Erfindung ist es, dass dieses Pfosten-Riegel-System auf der Baustelle einfacher und damit kostengünstiger montiert werden kann.

Die Aufgabe der Erfindung wird durch ein Pfosten-Riegel-System gemäß Anspruch 1 bzw. gemäß Anspruch 2 gelöst.

Ein erfindungsgemäßes Pfosten-Riegel-System zur Ausbildung eines Bauwerkes ist folgendermaßen aufgebaut:

Vertikale Pfosten bilden gemeinsam mit horizontalen Riegeln eine Tragkonstruktion. In einer bevorzugten Ausführungsform der Erfindung, die besonders für den Einsatz im Dachbereich geeignet ist, sind die Pfosten nicht vertikal angeordnet, sondern geneigt. Die Neigung kann dem Gefälle eines Daches angepasst sein.

Diese Tragelemente sind bevorzugt aus einem metallischen Werkstoff wie zum Beispiel aus Stahlrohren, -Profilen oder Aluminiumprofilen hergestellt, wobei aber entsprechend den baustatischen Anforderungen auch geeignete nichtmetallische Werkstoffe wie beispielsweise Mehrfachverbundglas eingesetzt werden können. Beispielsweise werden in einer bevorzugten Ausführungsform der Erfindung aus Dreifachverbundglas hergestellte Glasschwerter eingesetzt.

Vertikale bzw. horizontale Druckleisten sind durch Befestigungselemente so mit den Trageelementen verbunden, dass dazwischen die Platten gehalten werden. Die Befestigungselemente weisen bei einer geringen Dicke eine im Wesentlichen rechteckige Form auf und sind im Bereich von in den Tragelementen vorgesehenen Öffnungen mit diesen verbunden. Die Gewichtskräfte der Platten werden von mindestens einem Auflager aufgenommen, das die untere Stirnseite der Platten lagert.

Erfindungsgemäß ist ein Befestigungselement einstückig aus einer Metallplatte hergestellt. Dies ermöglicht eine dünne Ausführung des Befestigungselements über dessen gesamte Fläche, sodass das Befestigungselement im Wesentlichen als zweidimensionales Element betrachtet werden kann. Durch das verwendete Material ist außerdem eine ausreichende Festigkeit für den vorgesehenen Einsatzzweck nämlich die sichere Befestigung von Druckleisten und das Halten von Platten an der aus vertikalen Pfosten und horizontalen Riegeln ausgebildeten Tragkonstruktion sichergestellt.

Dazu weisen die vertikalen Befestigungselemente einen durch eine Aussparung hakenförmig ausgebildeten Verbindungsabschnitt auf, der in montiertem Zustand mit einer Wand eines Pfostens formschlüssig in Eingriff bringbar ist. Die Stärke des Befestigungselements beträgt dabei maximal 1mm.

Die horizontalen Befestigungselemente weisen einen mit einem Loch versehenen Verbindungsabschnitt auf. In montiertem Zustand ist das Loch über einen Bolzen mit einer Wand des Riegels in Eingriff bringbar. Die Achse des Lochs steht dabei normal auf das Befestigungselement. Befestigungselemente mit derartig ausgebildeten Verbindungsabschnitten sind dabei nicht auf den Bereich von horizontalen Riegeln beschränkt, sondern beispielsweise auch bei schrägen Dachpfosten oder bei aus Glasschwertern ausgebildeten Pfosten einsetzbar.
Im Folgenden wird die den Tragelementen zugewandte Seite der jeweils beschriebenen Elemente als Innenseite und die den Druckleisten zugewandte Seite als Außenseite bezeichnet.

Die Befestigungselemente gemäß der Erfindung sind also ausgesprochen einfach gestaltet, da sie beispielsweise durch Stanzen einfach als zweidimensionales Bauteil ausführbar sind.

Zusätzlich gestattet die vorgesehene Befestigung der vertikalen Befestigungselemente mittels formschlüssiger Verbindung mögliche Fertigungsungenauigkeiten, die allerdings die Funktion der Bauteile nicht beeinflussen.

Auch bei den horizontalen Befestigungselementen ist es möglich, diese mittels einem durch das Loch geführten Bolzen formschlüssig mit der Wand des Riegels in Eingriff zu bringen. Dabei sind nur das Loch in dem Verbindungsabschnitt des Befestigungselements und der Bolzen mit größerer Genauigkeit zu fertigen.

Um eine Vorspannung herzustellen, wird die Federkraft von Dichtungen eingesetzt, die einerseits zwischen den Druckleisten und der Außenseite der Platte und andererseits zwischen den Tragelementen und der Innenseite der Platte vorgesehen sind. Für den Fall, dass mehr als eine Platte vorgesehen ist, sind die Platten untereinander durch Distanzstücke auf Abstand gehalten, wobei die Dichtungen entsprechend bei der Außenseite der äußersten Platte und der Innenseite der innersten Platte vorgesehen sind. In einer bevorzugten Ausführungsform der Erfindung bestehen die Platten aus einer Doppelverglasung, wobei das Distanzstück in Form des Randverbundes der beiden Glasscheiben ausgeführt ist.

Da die Platten gemäß der Erfindung durch die Druckleisten und die Vorspannkraft der Dichtungen nur daran gehindert werden, sich in einer horizontalen Richtung zu verschieben, werden die großen Gewichtskräfte der Platten durch mindestens ein Auflager aus einem Werkstoff hoher Festigkeit aufgenommen. Bevorzugt sind diese Auflager mit einer Schutzschicht beschichtet, um einen direkten Kontakt zwischen dem Platten- und dem Auflagerwerkstoff zu verhindern. In einem bevorzugten Ausführungsbeispiel sind die Auflager aus einem Mangan-Stahl und die Schutzschicht ist aus einem Kunststoff ausgeführt. In dem bevorzugten Ausführungsbeispiel sind die Auflager mit einer rechteckigen Form plattenartig ausgebildet. Es ist aber auch möglich, die Auflager mit einem L-, T-, C-, oder H-förmigen Querschnitt so auszubilden, dass die Auflager den oberen bzw. oberen und unteren Randbereich der Platte überragen.

Zur Aufnahme der Verbindungselemente weisen die Tragelemente in gleichmäßigen Abständen vorgesehene Öffnungen auf, wobei diese Öffnungen in einem bevorzugten Ausführungsbeispiel als Langlöcher ausgebildet sind. In einem anderen bevorzugten Ausführungsbeispiel sind die Öffnungen als Aussparungen in einem mittleren Glaspfosten ausgebildet, wobei der vertikale Rand der Öffnung durch angrenzend vorgesehene Glaspfosten gebildet wird.

In einer bevorzugten Ausführungsform weisen die vertikalen Befestigungselemente an ihrem inneren Ende auf der Unterseite eine Aussparung auf, die dazu dient, mit der Pfostenwand unterhalb der jeweiligen Öffnung in Eingriff zu kommen, um so das Befestigungselement formschlüssig mit dem Pfosten zu verbinden. Die Aussparung ist bevorzugt rechteckig ausgeführt, sie kann aber beispielsweise auch trapezförmig, oder im unteren Bereich trapezförmig und im oberen Bereich rechteckig ausgeführt sein, um das Einhängen des Befestigungselements an der Pfostenwand zu erleichtern. Es ist aber auch möglich, die Befestigungselemente mittels einer Schraubverbindung, einer Schweißverbindung oder einer Kombination aus Schraub- und Schweißverbindung mit den Pfosten zu verbinden.

Die horizontalen Befestigungselemente sind bevorzugt durch eine Schraubverbindung mit den Riegeln verbunden. Die Verbindung zwischen den horizontalen Befestigungselementen und den Riegeln kann alternativ auch als Schweißverbindung oder als Klebeverbindung ausgeführt werden.

Zur Verbindung mit den Druckleisten sind an der Außenseite von sowohl den horizontalen als auch den vertikalen Befestigungselementen Passelemente angebracht, wobei diese bevorzugt in zylindrischer Form ausgeführt sind. Jedes dieser Passelemente ist mit einer Nut in der Druckleiste in Eingriff, wobei die Form der Nut der Form des Passelementes entspricht. Um eine Verschiebung der Passelemente innerhalb der Nuten zu verhindern sind die Passelemente mittels einer geeigneten Schraube oder einer Klebung gesichert. In einer bevorzugten Ausführungsform der Erfindung sind die Druckleisten und die Befestigungselemente mittels einem Spannstift verbunden.

Die Passelemente sowie die Nuten können anstelle einer zylindrischen Form jede beliebige Polygonform aufweisen. Insbesondere ist eine Form mit einem elliptischen oder einem sechseckigen Querschnitt möglich.

Anstatt bei jedem Passelement ein einzelnes Befestigungselement bereitzustellen, ist es ebenfalls möglich, ein einziges Passelement mit der Länge der gesamten Druckleiste vorzusehen, wobei die Befestigungselemente den Abständen der Langlöcher entsprechend an dem Passelement angebracht sind. Die Verbindung der Befestigungselemente mit den Passelementen erfolgt bevorzugt durch eine Schweißung.

Dieser Teil der Endmontagetätigkeiten des Pfosten-RiegelSystems kann anstatt auf der Baustelle bereits unter günstigeren Montagebedingungen vorab im Werk durchgeführt werden, was sowohl arbeitstechnisch als auch aus Kostengründen einen Vorteil darstellt.

Alternativ ist es aber ebenfalls möglich, die Druckleisten gemeinsam mit den Befestigungselementen in einem einzigen Extrusionsvorgang und einem weiteren Arbeitsschritt z.B. Stanzen oder, thermisches Trennen einstückig auszubilden.

Nach dem Anbringen der Befestigungselemente und der äußeren Dichtungselemente an den Druckleisten werden die vertikalen Druckleisten durch das Verbinden der Verbindungsabschnitte der vertikalen Befestigungselemente im Bereich der jeweiligen Öffnungen mit den Pfosten verbunden, und die horizontalen Druckleisten durch das Verbinden der horizontalen Befestigungselemente im Bereich der jeweiligen Öffnungen mit den Riegeln verbunden. Die Druckleisten sind mit mindestens einer weiteren Nut und einem Rücksprung versehen, um die äußeren Dichtungungselemente aufzunehmen. Die Form der Druckleisten nach außen ist nicht beschränkt. Sie können beispielsweise gerade ohne Abstufungen, mit mindestens einer Abstufung, mit gewölbter Außenfläche, U-förmig sein, oder jede andere Formgebung aufweisen. Ebenso ist es möglich Druckleisten verschiedener Formen zu kombinieren. Außerdem ist es möglich, über den Druckleisten zusätzlich eine Klipsleiste als Abdeckung der Druckleiste anzubringen. Bei einem bevorzugten Ausführungsbeispiel sind auf der Innenseite der Druckleisten zwei Nuten bzw. Rücksprünge ausgeführt. In einer bevorzugten Ausführungsform der Erfindung sind die Dichtungen als Keildichtungen ausgeführt und werden erst nach der Druckleistenmontage angebracht.

Die Befestigungselemente sind bevorzugt aus einem Edelstahlwerkstoff ausgebildet, können aber je nach statischen Erfordernissen beispielsweise auch aus einer Aluminiumlegierung oder sogar aus einem nichtmetallischen Werkstoff ausgebildet sein.

Im Folgenden wird mit Bezug auf die Figuren ein Ausführungsbeispiel der Erfindung am Beispiel eines Pfostens und eines Riegels genau beschrieben.
Fig. 1a und 1b zeigen die Druckleistenbefestigung an den Pfosten im Bereich eines Befestigungselementes, wobei Fig. 1a eine Schnittansicht von der Seite und Fig. 1b eine Draufsicht ist.
Fig. 2a und 2b zeigen die Druckleistenbefestigung an den Riegeln, wobei Fig. 2a eine Schnittansicht von der Seite und Fig. 2b eine Draufsicht ist.
Fig. 3a und 3b zeigen die Plattenauflager, wobei Fig. 3a eine Draufsicht und Fig. 3b eine Schnittansicht von der Seite ist.
Fig. 4a und 4b zeigen die Druckleistenbefestigung an den Pfosten gemäß einem zweiten Ausführungsbeispiel der Erfindung, wobei Fig. 4a eine Draufsicht und Fig. 4b eine Schnittansicht von der Seite ist.
Fig. 5a und 5b zeigen die Druckleistenbefestigung im Dachbereich gemäß einem dritten Ausführungsbeispiel der Erfindung, wobei Fig. 5a eine Draufsicht und Fig. 4b eine Schnittansicht von der Seite ist.
Fig. 6a und 6b zeigen die Druckleistenbefestigung im Dachbereich gemäß dem dritten Ausführungsbeispiel der Erfindung, wobei Fig. 6a eine Draufsicht und Fig. 6b eine Schnittansicht von der Seite ist.

Gemäß dem erfindungsgemäßen Pfosten-Riegel-System bilden vertikale Pfosten 1 und horizontale Riegel 4 eine Tragkonstruktion, an der vertikale Druckleisten 2 und horizontale Druckleisten 2 befestigt werden. Zwischen der Tragkonstruktion und den Druckleisten 2 werden gemäß dem Ausführungsbeispiel auf beiden Seiten des Pfostens 1, sowie ober- und unterhalb des Riegels 4 zwei Platten Gi, Ga gehalten. In dem beschriebenen Ausführungsbeispiel sind die Platten Gi, Ga als Glasscheiben ausgeführt, die gemeinsam mit einem Randverbund 10 ein Isolierglaspaneel bilden.

Fig. 1a und 1b zeigen die Befestigung der vertikalen Druckleiste 2 an dem Pfosten 1. An der der Druckleiste 2 zugewandten Schmalseite des Pfostens 1 sind in gleichmäßigen Abständen Langlöcher 1a vorgesehen. Zwischen dem Pfosten 1 und den beiden inneren Glasplatten Gi ist eine EPDM-Dichtung 6 vorgesehen, deren Länge mit der Länge des Pfostens 1 übereinstimmt. Die inneren und äußeren Glasplatten Gi, Ga sind mit einem Randverbund 10 verbunden, der dafür sorgt, dass der Abstand der inneren und äußeren Glasplatten Gi, Ga gleich bleibt. Zwischen den äußeren Glasplatten Ga und der Druckleiste 2 ist eine aus einer Silikon-Keildichtung 7 bestehende äußere Verglasungsdichtung 7 vorgesehen. Die Länge der äußeren Verglasungsdichtung 7 entspricht der Länge der vertikalen Druckleiste 2. In beiden Dichtungen 6, 7 sind im Bereich der Langlöcher 1a diesen entsprechende Löcher vorgesehen.

Zur Verbindung der Druckleiste 2 mit dem Pfosten 1 dient ein vertikales Befestigungselement 3, das bei einer Stärke von 1mm eine im wesentlichen rechteckige Form aufweist. Das Befestigungselement 3 ist gemäß dem Ausführungsbeispiel aus einem Edelstahl hergestellt. An der äußeren Schmalseite des Befestigungselements 3 ist gemäß dem Ausführungsbeispiel ein zylindrischer Bolzen 3a angeschweißt, dessen Außendurchmesser dem Innendurchmesser einer zylindrischen Nut 2a in der Druckleiste 2 entspricht. Im oberen Bereich des Bolzens 3a ist ein Gewindeloch zur Aufnahme einer Sicherungsschraube vorgesehen, wobei diese bei dem beschriebenen Ausführungsbeispiel als Madenschraube 12 ausgeführt ist. Im Bereich der gegenüberliegenden Schmalseite des Befestigungselementes 3 ist eine von der Unterseite ausgehende rechteckige Aussparung 3b vorgesehen, so dass die dem Bolzen 3a gegenüberliegende Seite des Befestigungselements hakenförmig ausgebildet ist.

Zur Befestigung der vertikalen Druckleiste gemäß dem Ausführungsbeispiel wird als erstes der Bolzen 3a des Befestigungselementes 3 in die Nut 2a der mit der Dichtung 7 versehenen Druckleiste 2 eingebracht und mit der Madenschraube 12 gesichert, die durch das im Bolzen 3a vorhandene Gewindeloch geführt ist. Die Druckleiste 2 ist mit einer Nut 2b und einem Rücksprung 2c versehen, um die Dichtung 7 aufzunehmen. Der Vorgang bis zu diesem Zustand kann bereits vorab im Werk durchgeführt werden.

Als nächstes wird das Isolierglaspaneel Gi, Ga, 10 an den mit der Dichtung 6 versehenen Pfosten 1 gehalten. Dabei wird das Gewicht der Glasplatten von Auflagern 8 aufgenommen, die später beschrieben werden.

Zuletzt wird die nun mit einer entsprechenden Anzahl von Befestigungselementen 3 versehene Druckleiste 2 an die äußere Glasscheibe Ga gedrückt, wobei die Dichtungen 6 und 7 elastisch verformt werden, und danach die Aussparungen 3b der Befestigungselemente 3 mit der Pfostenwand unterhalb der jeweiligen Langlöcher 1a in Eingriff kommen. Durch das Zurückfedern der elastisch verformten Dichtungen 6, 7 wird ein mögliches Spiel zwischen den einzelnen Elementen verhindert.

Aus Fig. 2a und 2b ist die Befestigung der horizontalen Druckleiste 2 an dem Riegel 4 ersichtlich. Diese Befestigung erfolgt auf analoge Weise, wie die Befestigung der Druckleiste 2 an dem Pfosten 4, wobei der einzige Unterschied in der Befestigung des jeweiligen Befestigungselementes 5 an dem Riegel 4 besteht. Bei jedem horizontalen Befestigungselement 5 ist statt der Aussparung 3b ein Gewindeloch 5b im Bereich der inneren Schmalseite vorgesehen, das dazu dient, das horizontale Befestigungselement 5 mittels eines Gewindestiftes 5c im Bereich des Langlochs 4a an dem Riegel zu befestigen.

Dieser Befestigungsvorgang findet statt, nachdem der dem Bolzen 3a entsprechende Bolzen 5a der Befestigungselemente 5 in die Nut 2 eingebracht und gegen Verrutschen gesichert wurden, wie es vorangehend beschrieben wurde. Schließlich wird die mit den Befestigungselementen versehene Druckleiste ebenfalls an die äußere Glasplatte Ga gedrückt und die einzelnen Schraubverbindungen zwischen den jeweiligen Befestigungselementen 5 und dem Riegel 4 hergestellt.

Zur Verhinderung einer direkten Berührung zwischen den Glasplatten Gi, Ga und den stählernen Befestigungselementen 3, 5 sind die Glasplatten G1, Ga in dem Bereich zwischen Druckleiste 2 und Pfosten 1 bzw. Riegel 4 mit einem Zellband 9 versehen.

Aus Fig. 3a und 3b ist die Anordnung der Auflager 8 ersichtlich. Wie bereits erwähnt wurde, dienen die Auflager 8 die Gewichtskraft der Glasplatten Gi, Ga aufzunehmen. Gemäß dem Ausführungsbeispiel sind jeweils zwei Auflager 8 im Bereich der Schnittstelle von Pfosten 1 und Riegel 4 vorgesehen. Diese Auflager 8 sind aus einem Manganstahl hergestellt und in einem Bereich links und rechts von dem Pfosten 1 an dem Riegel 2 befestigt, wenn die gesamte Konstruktion von der Außenseite betrachtet wird. Die Befestigung erfolgt gemäß dem Ausführungsbeispiel mittels einer Schweißverbindung. Die Auflager 8 sind im Wesentlichen rechteckig, plattenförmig ausgebildet und weisen eine Dicke von 3mm auf. Zur Vermeidung einer direkten Berührung zwischen Glas und Stahl sind die Auflager 8 an ihrer Oberseite mit einem Kunststoff-Tragklotz 13 beschichtet, auf dem die Glasplatten Gi, Ga aufliegen.

Fig. 4a und 4b zeigen ein zweites Ausführungsbeispiel der Erfindung. Bei diesem bestehen die Tragelemente aus Glasschwertern 21, die aus einem Dreifachverbundglas hergestellt sind. Gemäß der Ausführungsform halten zwei äußere Glaselemente 21a zwischen sich ein mittleres Glaselement 21m. In dem Randbereich des mittleren Glaselementes 21m sind Aussparungen 21b ausgebildet, die zur Aufnahme der entsprechenden Befestigungselemente 3 dienen. Die Befestigungselemente 23 sind im Verbindungsbereich abgerundet und mit einer Bohrung 23b versehen. Sie sind mittels einem Bolzen 23c mit den Glaselementen 21a verbunden.

Die restliche Konstruktion gemäß dem zweiten Ausführungsbeispiel entspricht dem bereits ausgeführten ersten Ausführungsbeispiel und wird daher nicht nochmals beschrieben.

Fig. 5a und 5b zeigen die Befestigung der Druckleisten im Dachbereich gemäß einem dritten Ausführungsbeispiel der Erfindung. In diesem Ausführungsbeispiel sind die Befestigungselemente 5 für die Dachpfosten gleich wie die Befestigungselemente 5 für die Riegel gemäß dem ersten Ausführungsbeispiel ausgeführt. Die Befestigungselemente werden also mittels einer Schraubverbindung 5b, 5c mit den Pfosten 1 verbunden.

Um eine direkte Berührung zwischen dem Metall des Befestigungselementes 5b und dem Isolierglaspaneel zu verhindern, ist im Bereich des Randverbundes 10 eine Rundschnur 16 um das Befestigungselement gewickelt. Der Bereich zwischen den äußeren Glasscheiben Ga ist durch eine dauerelastische Versiegelung aus Silikon zusätzlich abgedichtet, wobei die Rundschnur 16 als Untergrund der Versiegelung dient und verhindert, dass die Versiegelung aus Silikon vor dem Aushärten durchsackt. Die Verbindung zwischen dem Befestigungselement 5 und der Druckleiste 32 an dem Befestigungselement erfolgt durch einen Spannstift 15, der durch die Druckleiste 32 und ein im Befestigungselement 5 vorgesehenes Langloch 5d geführt ist.

Zuletzt wird eine Klipsleiste 33 über der Druckleiste 32 angebracht, wobei sie mit seitlichen Vorsprüngen 32d der Druckleiste in Eingriff ist. Die Klipsleiste dient einerseits als zusätzlicher Witterungsschutz, erfüllt aber auch eine gestalterische Funktion.

Fig. 6a und 6b entsprechen mit Ausnahme des Befestigungselementes 5 im Wesentlichen Fig. 5a bzw. 5b. Das Befestigungselement 5 ist an seinem inneren Rand vertikal an dem mittleren Bereich eines Metallplättchens 5e angeschweißt. Oberhalb und unterhalb von dem Befestigungselement 5 befindet sich jeweils ein Durchgangsloch in dem Metallplättchen, so dass das Metallplättchen 5e und damit das Befestigungselement 5 mittels zwei Schrauben an dem Pfosten 1 angeschraubt werden kann.

Es wird darauf hingewiesen, dass sämtliche, in den einzelnen Ausführungsbeispielen dargelegten Befestigungs- und Verbindungsmöglichkeiten der einzelnen Elemente beliebig miteinander kombiniert werden können und nicht auf die einzelnen Ausführungsbeispiele beschränkt sind.

Durch die gemäß den Ausführungsbeispielen der Erfindung beschriebene Konstruktion ist ein Pfosten-Riegel-System mit einer sehr geringen Ansichtsbreite von 30mm bereitgestellt. Außerdem ist es bei der soeben beschriebenen Konstruktion möglich, einen Teil der erforderlichen Montagetätigkeiten bereits vorab im Werk unter günstigeren Arbeitsbedingungen als auf der Baustelle durchzuführen.

## Patentansprüche

1. Pfosten-Riegel-System zur Ausbildung eines Bauwerkes mit:
vertikalen Pfosten (1) als Teil einer Tragkonstruktion, die zusammen mit vertikalen Druckleisten (2) und Dichtungselementen (6, 7) mindestens eine Platte (Gi, Ga) an deren vertikalen Randbereichen einspannen, um diese zu halten, wobei sie mittels vertikaler Befestigungselemente (3) verbunden sind; und
horizontalen Riegeln (4) als Teil der Tragkonstruktion, die zusammen mit horizontalen Druckleisten (2, 32) aus einem Werkstoff und Dichtungselementen (6, 7) mindestens eine Platte (Gi, Ga) an deren horizontalen Randbereichen einspannen, um diese zu halten, wobei sie mittels horizontaler Befestigungselemente (5) verbunden sind,
mindestens einem Auflager (8) aus einem Werkstoff hoher Festigkeit, das das Gewicht der Platten (Gi, Ga) an deren unterer Stirnseite lagert,
wobei die Pfosten (1) und die Riegel (4) in gleichmäßigen Abständen vorgesehene Öffnungen (1a, 4a) zur Aufnahme der Befestigungselemente (3, 5) aufweisen, die im Wesentlichen rechteckig und plattenartig ausgebildet sind, jedes Befestigungselement (3, 5) an seinem inneren Ende einen Verbindungsabschnitt (3b, 5b) aufweist, der in dem Bereich der jeweiligen Öffnung (1a, 2a) mit dem Pfosten (1) und/oder dem Riegel (4) verbunden ist, und jedes Befestigungselement (3, 5) an seinem äußeren Ende ein Passelement (3a, 5a, 23a) aufweist, das mit einer in den Druckleisten (2, 32) vorgesehenen, entsprechenden Nut (2a) in Eingriff ist,
wobei der Verbindungsabschnitt (3b) der vertikalen Befestigungselemente (3) durch eine Aussparung hakenförmig ausgebildet ist, die in einem montierten Zustand mit einer Wand des Pfostens (1) formschlüssig in Eingriff bringbar ist, und die Stärke der Befestigungselemente (3) nicht mehr als 1,0mm beträgt.

2. Pfosten-Riegel-System zur Ausbildung eines Bauwerkes mit:
vertikalen Pfosten (1) als Teil einer Tragkonstruktion, die zusammen mit vertikalen Druckleisten (2) und Dichtungselementen (6, 7) mindestens eine Platte (Gi, Ga) an deren vertikalen Randbereichen einspannen, um diese zu halten, wobei sie mittels vertikaler Befestigungselemente (3) verbunden sind; und
horizontalen Riegeln (4) als Teil der Tragkonstruktion, die zusammen mit horizontalen Druckleisten (2, 32) aus einem Werkstoff und Dichtungselementen (6, 7) mindestens eine Platte (Gi, Ga) an deren horizontalen Randbereichen einspannen, um diese zu halten, wobei sie mittels horizontaler Befestigungselemente (5) verbunden sind,
mindestens einem Auflager (8) aus einem Werkstoff hoher Festigkeit, das das Gewicht der Platten (Gi, Ga) an deren unterer Stirnseite lagert,
wobei die Pfosten (1) und die Riegel (4) in gleichmäßigen Abständen vorgesehene Öffnungen (1a, 4a) zur Aufnahme der Befestigungselemente (3, 5) aufweisen, die im Wesentlichen rechteckig und plattenartig ausgebildet sind, jedes Befestigungselement (3, 5) an seinem inneren Ende einen Verbindungsabschnitt (3b, 5b) aufweist, der in dem Bereich der jeweiligen Öffnung (1a, 2a) mit dem Pfosten (1) und/oder dem Riegel (4) verbunden ist, und jedes Befestigungselement (3, 5) an seinem äußeren Ende ein Passelement (3a, 5a, 23a) aufweist, das mit einer in den Druckleisten (2, 32) vorgesehenen, entsprechenden Nut (2a) in Eingriff ist,
wobei der Verbindungsabschnitt der Befestigungselemente (3, 5) mit einem Loch (5b, 23b) versehen ist, das in einem montierten Zustand über einen Bolzen (5c, 23c) mit einer Wand des Pfostens (1) bzw. Riegels (4) in Eingriff bringbar ist, wobei die Achse des Lochs normal auf das Befestigungselement (3, 5) steht, und die Stärke der Befestigungselemente (3, 5) nicht mehr als 1,0mm beträgt.

3. Pfosten-Riegel-System gemäß Anspruch 1 oder 2, wobei die Passelemente (3a, 5a, 23a) und die Nut (2a) zylinderförmig und/oder mit einem polygonförmigen Querschnitt ausgebildet sind.

4. Pfosten-Riegel-System gemäß jedem der Ansprüche 1 bis 3, wobei die Befestigungselemente (3, 5) im Bereich einer Druckleiste (2, 32) ein gemeinsames Passelement (3a, 5a, 23a) aufweisen, das sich über die gesamte Länge der Druckleiste (2, 32) erstreckt.

5. Pfosten-Riegel-System gemäß jedem der Ansprüche 1 bis 4, wobei jedes Passelement (3a, 5a) gegen Verschieben gesichert ist.

6. Pfosten-Riegel-System gemäß Anspruch 5, wobei als Sicherung gegen das Verschieben der Befestigungselemente (3, 5) eine Madenschraube (12) verwendet wird, die von der Seite der Tragkonstruktion durch ein oberhalb des Befestigungselementes (3) bzw. seitlich des Befestigungselementes (5) angeordnetes Gewindeloch im entsprechenden Passelement (3a, 5a, 23a) gegen die Druckleiste (2) geführt ist.

7. Pfosten-Riegel-System gemäß Anspruch 1 oder 2, wobei die vertikalen und/oder die horizontalen Druckleisten (2, 32) über ihre gesamte Länge einstückig mit den vertikalen und/oder horizontalen Befestigungselementen (3) ausgebildet sind.

8. Pfosten-Riegel-System gemäß Anspruch 1 oder 2, wobei die vertikalen und/oder die horizontalen Druckleisten (2, 32) mittels einem Spannstift (15) mit den jeweiligen Befestigungselementen (3, 5) verbunden sind.

9. Pfosten-Riegel-System gemäß Anspruch 1 bis 8, wobei Aussparung im Verbindungsabschnitt (3b) der vertikalen Befestigungselemente (3) als rechteckige Aussparung oder trapezförmige Aussparung oder als vieleckige Aussparung ausgebildet ist.

10. Pfosten-Riegel-System gemäß Anspruch 2 bis 9, wobei im Verbindsungsabschnitt der vertikalen Befestigungselemente (3) ein Gewindeloch (3b) ausgebildet ist, wobei das Befestigungselement (3) mittels einem Gewindestift (3c) an dem Pfosten (1) befestigbar ist.

11. Pfosten-Riegel-System gemäß Anspruch 2 bis 9, wobei am inneren Ende (3b) der vertikalen Befestigungselemente (3) eine Platte vorgesehen ist, die mit dem Pfosten (1) verschraubt wird, um das Befestigungselement (3) an dem Pfosten (1) zu befestigen.

12. Pfosten-Riegel-System gemäß Anspruch 1 bis 11, wobei die horizontalen und vertikalen Befestigungselemente (3, 5) aus einem Edelstahl oder aus einer Aluminiumlegierung oder aus einem nichtmetallischen Werkstoff hergestellt sind.

13. Pfosten-Riegel-System gemäß Anspruch 1 bis 12, wobei die Befestigungselemente (3, 5) beschichtet sind, um eine direkte Berührung des Plattenwerkstoffes mit dem Werkstoff der Befestigungselemente (3, 5) zu verhindern.

14. Pfosten-Riegel-System gemäß Anspruch 13, wobei die Beschichtung mittels einem Zellband (9) und/oder mit einer Rundschnur (16) erfolgt.

15. Pfosten-Riegel-System gemäß Anspruch 1 bis 14, wobei das Loch (5b) der horizontalen Befestigungselemente (5) zur Verbindung mit dem Riegel als Gewindeloch (5b) ausgebildet ist.

16. Pfosten-Riegel-System gemäß Anspruch 1 bis 15, wobei die horizontalen Befestigungselemente (5) durch Schweißen und/oder durch Kleben mit dem jeweiligen Riegel (4) verbunden sind.

17. Pfosten-Riegel-System gemäß Anspruch 1 bis 16, wobei die Auflager (8) aus Mangan-Stahl hergestellt sind.

18. Pfosten-Riegel-System gemäß Anspruch 1 bis 17, wobei die Auflager (8) durch Schweißen und/oder durch eine Schraubverbindung an dem jeweiligen Riegel (4) angebracht sind.

19. Pfosten-Riegel-System gemäß Anspruch 1 bis 18, wobei die Auflager (8) übergreifend ausgebildet sind, um über die untere Stirnseite der oberen Platte (Ga) zu ragen.

20. Pfosten-Riegel-System gemäß Anspruch 1 bis 19, wobei die Auflager (8) mit einem T-förmigen Querschnitt ausgebildet sind, um sowohl über die obere Stirnseite der unteren Platte (Ga), als auch über die untere Stirnseite der oberen Platte (Ga) zu ragen.

21. Pfosten-Riegel-System gemäß Anspruch 1 bis 20, wobei die Pfosten (1) und/oder die Riegel (4) aus einem Metallwerkstoff oder aus einem Verbundglas hergestellt sind.

22. Pfosten-Riegel-System gemäß Anspruch 1 bis 21, wobei die Öffnungen (1a, 4a) als Langlöcher (1a, 4a) ausgebildet sind.

23. Pfosten-Riegel-System gemäß Anspruch 1 bis 22, wobei die horizontalen und vertikalen Druckleisten (2, 32) aus einem Aluminiumwerkstoff und/oder aus Messing und/oder aus einer Bronze-Legierung und/oder aus einem nichtmetallischen Werkstoff hergestellt sind.

24. Pfosten-Riegel-System gemäß Anspruch 1 bis 23, wobei in dem Profil der Druckleisten (2, 32) außerdem mindestens eine Nut (2b, 32b) und mindestens ein Rücksprung (2c, 32c) ausgebildet ist, um die Dichtungselemente (7) aufzunehmen.

25. Pfosten-Riegel-System gemäß Anspruch 1 bis 24, wobei über der Druckleiste (2, 32) eine Klipsleiste (33) vorgesehen ist.

## Claims

1. A post-catch system for embodying a structure comprising:
vertical posts (1) as part of a support construction, which together with vertical pressure strips (2) and sealing elements (6, 7) fix at least one disc (Gi, Ga) on the vertical edge areas thereof, so as to hold it, wherein they are connected by means of vertical fastening elements (3); and
horizontal catches (4) as part of the support construction, which together with horizontal pressure strips (2, 32) of a material and sealing elements (6, 7) clamp at least one disc (Gi, Ga) on the horizontal edge areas thereof, so as to hold it, wherein they are connected by means of horizontal fastening elements (5),
at least one bearing (8) of a material having a high stability, which supports the weight of the discs (Gi, Ga) on the lower front face thereof,
wherein the posts (1) and the catches (4) encompass openings (1a, 4a) provided at even distances for accommodating the fastening elements (3, 5), which are embodied so as to be substantially rectangular and disc-like, each fastening element (3, 5) encompassing on its inner end a connecting section (3b, 5b), which is connected to the post (1) and/or to the catch (4) in the area of the respective opening (1a, 2a) and each fastening element (3, 5) encompassing on its outer end an adjusting element (3a, 5a, 23a), which engages with a corresponding groove (2a), which is provided in the pressure strips (2, 32),
wherein the connecting section (3b) of the vertical fastening elements (3) is embodied in a hook-shaped manner by means of a recess, which can be positively engaged with a wall of the post (1) in an assembled state, and the thickness of the fastening elements (3) is not more than 1.0 mm.

2. The post-catch system for embodying a structure comprising:
vertical posts (1) as part of a support construction, which together with vertical pressure strips (2) and sealing elements (6, 7) fix at least one disc (Gi, Ga) on the vertical edge areas thereof, so as to hold it, wherein they are connected by means of vertical fastening elements (3); and
horizontal catches (4) as part of the support construction, which together with horizontal pressure strips (2, 32) of a material and sealing elements (6, 7) clamp at least one disc (Gi, Ga) on the horizontal edge areas thereof, so as to hold it, wherein they are connected by means of horizontal fastening elements (5),
at least one bearing (8) of a material having a high stability, which supports the weight of the discs (Gi, Ga) on the lower front face thereof,
wherein the posts (1) and the catches (4) encompass openings (1a, 4a) provided at even distances for accommodating the fastening elements (3, 5), which are embodied so as to be substantially rectangular and disc-like, each fastening element (3, 5) encompassing on its inner end a connecting section (3b, 5b), which is connected to the post (1) and/or to the catch (4) in the area of the respective opening (1a, 2a) and each fastening element (3, 5) encompassing on its outer end an adjusting element (3a, 5a, 23a), which engages with a corresponding groove (2a), which is provided in the pressure strips (2, 32),
wherein the connecting section of the fastening elements (3, 5) is provided with a hole (5b, 23b), which can be engaged with a wall of the post (1) or of the catch (4), respectively, via a bolt (5c, 23c) in an assembled state, wherein the axis of the hole stands normally on the fastening element (3, 5) and the thickness of the fastening elements (3, 5) is not more than 1.0 mm.

3. The post-catch system according to claim 1 or 2, wherein the adjusting elements (3a, 5a, 23a) and the groove (2a) are embodied in a cylindrical manner and/or comprising a polygonal cross section.

4. The post-catch system according to each of claims 1 to 3, wherein the fastening elements (3, 5), in the area of a pressure strip (2, 32), encompass a common adjusting element (3a, 5a, 23a), which extends across the entire length of the pressure strip (2, 32).

5. The post-catch system according to each of claims 1 to 4, wherein each adjusting element (3a, 5a) is secured against displacement.

6. The post-catch system according to claim 5, wherein, to secure against the displacement of the fastening elements (3, 5), a stud screw (12), which is guided against the pressure strip (2) from the side of the support construction through a threaded hole in the corresponding adjusting element (3a, 5a, 23a) arranged above the fastening element (3) or on the side of the fastening element (5), respectively.

7. The post-catch system according to claim 1 or 2, wherein the vertical and/or the horizontal pressure strips (2, 32) are embodied in one piece with the vertical and/or horizontal fastening elements (3) across their entire length.

8. The post-catch system according to claim 1 or 2, wherein the vertical and/or the horizontal pressure strips (2, 32) are connected to the respective fastening elements (3, 5) by means of a locking pin (15).

9. The post-catch system according to claim 1 to 8, wherein the recess in the connecting section (3b) of the vertical fastening elements (3) is embodied as rectangular recess or as trapezoidal recess or as polygonal recess.

10. The post-catch system according to claim 2 to 9, wherein a threaded hole (3b) is embodied in the connecting section of the vertical fastening elements (3), wherein the fastening element (3) can be fastened to the post (1) by means of a threaded pin (3c).

11. The post-catch system according to claim 2 to 9, wherein provision is made on the inner end (3b) of the vertical fastening elements (3) for a disc, which is screwed to the post (1), so as to fasten the fastening element (3) to the post (1).

12. The post-catch system according to claim 1 to 11, wherein the horizontal and vertical fastening elements (3, 5) are made of high-grade steel or from an aluminum alloy or from a non-metallic material.

13. The post-catch system according to claim 1 to 12, wherein the fastening elements (3, 5) are coated to prevent direct contact of the disc material with the material of the fastening elements (3, 5).

14. The post-catch system according to claim 13, wherein the coating takes place by means of a cell binding (9) and/or by means of a round cord (16).

15. The post-catch system according to claim 1 to 14, wherein the hole (5b) of the horizontal fastening elements (5) is embodied as threaded hole (5b) to connect to the catch.

16. The post-catch system according to claim 1 to 15, wherein the horizontal fastening elements (5) are connected to the respective catch (4) by means of welding and/or by means of adhesion.

17. The post-catch system according to claim 1 to 16, wherein the bearings (8) are made of manganese steel.

18. The post-catch system according to claim 1 to 17, wherein the bearings (8) are attached to the respective catch (4) by means of welding and/or by means of a screw connection.

19. The post-catch system according to claim 1 to 18, wherein the bearings (8) are embodied to overlap so as to project beyond the lower front face of the upper disc (Ga).

20. The post-catch system according to claim 1 to 19, wherein the bearings (8) are embodied with a T-shaped cross section, so as to project beyond the upper front face of the lower disc (Ga) as well as beyond the lower front face of the upper disc (Ga).

21. The post-catch system according to claim 1 to 20, wherein the posts (1) and/or the catches (4) are made of a metal material or of a laminated glass.

22. The post-catch system according to claim 1 to 21, wherein the openings (1a, 4a) are embodied as elongated holes (1a, 4a).

23. The post-catch system according to claim 1 to 22, wherein the horizontal and vertical pressure strips (2, 32) are made of an aluminum material and/or of brass and/or of a bronze alloy and/or of a non-metallic material.

24. The post-catch system according to claim 1 to 23, wherein furthermore at least one groove (2b, 32b) and at least one recess (2c, 32c) are embodied in the profile of the pressure strips (2, 32), so as to accommodate the sealing elements (7).

25. The post-catch system according to claim 1 to 24, wherein provision is made above the pressure strip (2, 32) for a clip-on strip (33).

## Revendications

1. Système montants-traverses destiné à former une construction comprenant :
des montants verticaux (1) faisant partie d'une construction porteuse, qui serrent conjointement avec des barres de pression verticales (2) et des éléments d'étanchéité (6, 7), au moins un panneau (Gi, Ga) sur ses zones de bordure verticales, afin de maintenir celui-ci, sachant qu'ils sont reliés au moyen d'éléments de fixation verticaux (3) ; et
des traverses horizontales (4) faisant partie de la construction porteuse, qui serrent, conjointement avec des barres de pression (2, 32) horizontales dans un matériau et des éléments d'étanchéité (6, 7), au moins un panneau (Gi, Ga) sur ses zones de bordure horizontales, afin de maintenir celui-ci, sachant qu'elles sont reliées au moyen d'éléments de fixation horizontaux (5) ;
au moins un appui (8) dans un matériau de plus grande rigidité qui supporte le poids des plateaux (Gi, Ga) sur leur face frontale inférieure,
sachant que les montants (1) et les traverses (4) présentent à distances égales des ouvertures (1a, 4a) prévues pour recevoir les éléments de fixation (3, 5) qui sont essentiellement rectangulaires et en forme de plateau, chaque élément de fixation (3, 5) présente sur son extrémité intérieure une section de liaison (3b, 5b) qui est reliée au montant (1) et/ou à la traverse (4) au niveau de l'ouverture respective (1a, 2a), et chaque élément de fixation (3, 5) présente sur son extrémité extérieure un élément d'ajustement (3a, 5a, 23a) qui est en prise avec une encoche (2a) correspondante prévue dans les barres de pression (2, 32),
sachant que la section de liaison (3b) des éléments de fixation verticaux (3) est formée comme un crochet par un évidement qui peut être mis en prise par adaptation de forme avec une paroi du montant (1) en l'état monté et l'épaisseur des éléments de fixation verticaux (3) est inférieure ou égale à 1 mm.

2. Système montants-traverses destiné à former une construction comprenant :
des montants verticaux (1) faisant partie d'une construction porteuse, qui serrent conjointement avec des barres de pression verticales (2) et des éléments d'étanchéité (6, 7) au moins un panneau (Gi, Ga) sur ses zones de bordure verticales, afin de maintenir celui-ci, sachant qu'ils sont reliés au moyen d'éléments de fixation verticaux (3) ; et
des traverses horizontales (4) faisant partie de la construction porteuse, qui serrent, conjointement avec des barres de pression (2, 32) horizontales dans un matériau et des éléments d'étanchéité (6, 7), au moins un panneau (Gi, Ga) sur ses zones de bordure horizontales, afin de maintenir celui-ci, sachant qu'elles sont reliées au moyen d'éléments de fixation horizontaux (5) ;
au moins un appui (8) dans un matériau de plus grande rigidité qui supporte le poids des plateaux (Gi, Ga) sur leur face frontale inférieure,
sachant que les montants (1) et les traverses (4) présentent à distances égales des ouvertures (1a, 4a) prévues pour recevoir les éléments de fixation (3, 5) qui sont essentiellement rectangulaires et en forme de plateau, chaque élément de fixation (3, 5) présente sur son extrémité intérieure une section de liaison (3b, 5b) qui est reliée au montant (1) et/ou à la traverse (4) au niveau de l'ouverture respective (1a, 2a), et chaque élément de fixation (3, 5) présente sur son extrémité extérieure un élément d'ajustement (3a, 5a, 23a) qui est en prise avec une encoche (2a) correspondante prévue dans les barres de pression (2, 32),
sachant que la section de liaison (3b) des éléments de fixation (3, 5) est munie d'un trou (5b, 23b) qui peut être mis en prise en l'état monté avec une paroi du montant (1) respectivement de la traverse (4) par un boulon (5c, 23c), sachant que l'axe du trou est normalement sur l'élément de fixation (3, 5) et l'épaisseur des éléments de fixation (3, 5) est inférieure ou égale à 1 mm.

3. Système montants-traverses selon la revendication 1 ou 2, dans lequel les éléments d'ajustement (3a, 5a, 23a) et l'encoche (2a) sont cylindriques et/ou sont formés avec une section transversale polygonale.

4. Système montants-traverses selon l'une des revendications 1 à 3, dans lequel les éléments de fixation (3, 5) présentent au niveau d'une barre de pression (2, 32) un élément d'ajustement commun (3a, 5a, 23a) qui s'étend sur toute la longueur de la barre de pression (2, 32).

5. Système montants-traverses selon l'une des revendications 1 à 4, dans lequel chaque élément d'ajustement (3a, 5a) a une sécurité antidéplacement.

6. Système montants-traverses selon la revendication 5, dans lequel comme sécurité antidéplacement des éléments de fixation (3, 5), une vis sans tête (12) est utilisée qui est dirigée depuis le côté de la construction porteuse à travers un trou fileté placé au-dessus de l'élément de fixation (3) respectivement à côté de l'élément de fixation (5) dans l'élément d'ajustement correspondant (3a, 5a, 23a) contre la barre de pression (2).

7. Système montants-traverses selon la revendication 1 ou 2, dans lequel les barres de pression verticales et/ou horizontales (2, 32) sont formées sur toute leur longueur de manière monobloc avec les éléments de fixation verticaux et/ou horizontaux (3).

8. Système montants-traverses selon la revendication 1 ou 2, dans lequel les barres de pression verticales et/ou horizontales (2, 32) sont reliées aux éléments de fixation (3, 5) respectifs au moyen d'une goupille de serrage (15).

9. Système montants-traverses selon les revendications 1 à 8, dans lequel un évidement dans la section de liaison (3b) des éléments de fixation verticaux (3) est un évidement rectangulaire ou trapézoïdal ou un évidement polygonal.

10. Système montants-traverses selon les revendications 2 à 9, dans lequel dans la section de liaison des éléments de fixation verticaux (3), un trou fileté (3b) est formé, sachant que l'élément de fixation (3) peut être fixé sur le montant (1) au moyen d'une tige filetée (3c).

11. Système montants-traverses selon les revendications 2 à 9, dans lequel sur l'extrémité intérieure (3b) des éléments de fixation verticaux (3), un panneau est prévu qui est vissé avec le montant (1) pour fixer l'élément de fixation (3) sur le montant (1).

12. Système montants-traverses selon les revendications 1 à 11, dans lequel les éléments de fixation horizontaux et verticaux (3, 5) sont fabriqués en acier inoxydable ou dans un alliage d'aluminium ou dans un matériau non métallique.

13. Système montants-traverses selon les revendications 1 à 12, dans lequel les éléments de fixation (3, 5) sont revêtus pour empêcher un contact direct du matériau du panneau avec le matériau des éléments de fixation (3, 5).

14. Système montants-traverses selon la revendication 13, dans lequel le revêtement est effectué au moyen d'une mousse cellulaire (9) et/ou d'un cordonnet (16).

15. Système montants-traverses selon les revendications 1 à 14, dans lequel le trou (5b) des éléments de fixation horizontaux (5) est formé pour être relié à la traverse comme trou fileté (5b).

16. Système montants-traverses selon les revendications 1 à 15, dans lequel les éléments de fixation horizontaux (5) sont reliés par soudage et/ou collage à la traverse (4) respective.

17. Système montants-traverses selon les revendications 1 à 16, dans lequel les appuis (8) sont en acier au manganèse.

18. Système montants-traverses selon les revendications 1 à 17, dans lequel les appuis (8) sont placés par soudage et/ou raccord vissé sur la traverse (4) respective.

19. Système montants-traverses selon les revendications 1 à 18, dans lequel les appuis (8) sont formés en faisant saillie afin de dépasser au-dessus de la face avant inférieure du panneau supérieur (Ga).

20. Système montants-traverses selon les revendications 1 à 19, dans lequel les appuis (8) sont formés avec une section transversale en T pour faire saillie tant au-dessus de la face avant supérieure du panneau inférieur (Ga) qu'au-dessus de la face avant inférieure du panneau supérieur (Ga).

21. Système montants-traverses selon les revendications 1 à 20, dans lequel les montants (1) et/ou les traverses (4) sont fabriqués dans un matériau métallique ou dans un verre composite.

22. Système montants-traverses selon les revendications 1 à 21, dans lequel les ouvertures (1a, 4a) sont formées comme des trous oblongs (1a, 4a).

23. Système montants-traverses selon les revendications 1 à 22, dans lequel les barres de pression verticales et/ou horizontales (2, 32) sont fabriquées dans un matériau d'aluminium et/ou en laiton et/ou dans un alliage de bronze et/ou dans un matériau non métallique.

24. Système montants-traverses selon les revendications 1 à 23, dans lequel dans le profil des barres de pression (2, 32), au moins une encoche (2b, 32b) et au moins un retrait (2c, 32c) sont formés en outre pour recevoir les éléments d'étanchéité (7).

25. Système montants-traverses selon les revendications 1 à 24, dans lequel une baguette à clipser (33) est prévue au-dessus de la barre de pression (2, 32).
